# FASCICULE DE BREVET EUROPEEN

(11) **EP 4 080 011 B1**
(45) Date de publication et mention de la délivrance du brevet: **21.08.2024**
(21) Numéro de dépôt: 22165675.4
(22) Date de dépôt: 30.03.2022
(51) Int. Cl.: E21B 1/26, E21B 1/38, B25D 17/24, B25D 17/22

(54) **PERFORATEUR HYDRAULIQUE ROTO-PERCUTANT**
HYDRAULISCHE DREHSCHLAGBOHRMASCHINE
ROTARY PERCUSSION HYDRAULIC PERFORATOR

(30) Priorité: 21.04.2021 FR 2104176
(43) Date de publication de la demande: 26.10.2022
(73) Titulaire: Montabert, 69800 Saint-Priest (FR)
(72) Inventeur: ESCOLLE, Michel, 01120 NIEVROZ (FR)
(74) Mandataire: Germain Maureau

(56) Documents cités:
- EP-A1- 0 058 650
- WO-A1-2008/100193
- WO-A1-2009/148375
- FR-A1- 3 026 041

## Description

La présente invention concerne un perforateur hydraulique roto percutant plus spécialement utilisé sur une installation de forage.

Une installation de forage comprend de façon connue un perforateur hydraulique roto-percutant monté coulissant sur une glissière et entraînant une ou plusieurs barres de forage, la dernière de ces barres de forage portant un outil appelé taillant qui est au contact de la roche. Un tel perforateur a généralement pour objectif de forer des trous plus ou moins profonds afin principalement de pouvoir y placer des charges explosives. Le perforateur est donc l'élément principal d'une installation de forage qui, d'une part, confère au taillant la mise en rotation et la mise en percussion par l'intermédiaire des barres de forage de façon à pénétrer la roche, et d'autre part, fournit un fluide d'injection de manière à extraire les débris du trou foré.

Le perforateur comprend plus particulièrement :
- une partie d'injection de fluide comprenant un passage longitudinal, une entrée d'alimentation de fluide destinée à être reliée fluidiquement à une source de fluide d'injection et une gorge interne annulaire reliée fluidiquement à l'entrée d'alimentation de fluide et débouchant dans le passage longitudinal, et
- un emmanchement destiné à être couplé aux barres de forage, l'emmanchement présentant un axe longitudinal et s'étendant dans le passage longitudinal de la partie d'injection de fluide de telle sorte que la gorge interne annulaire de la partie d'injection de fluide s'étende autour de l'emmanchement, l'emmanchement comportant un conduit d'injection de fluide débouchant à une extrémité avant de l'emmanchement, et un orifice de communication configuré pour relier fluidiquement la gorge interne annulaire et le conduit d'injection de fluide.

Le fluide d'injection s'écoule ainsi à travers l'emmanchement, les barres de forage et le taillant, et ressort les débris de matériaux à forer hors du trou en cours de forage.

Dans certaines applications, notamment dans les mines et carrières sous-terraines, l'eau constitue ce fluide d'injection, ce qui permet d'éviter que les poussières de roche se répandent dans l'atmosphère lorsqu'elles ressortent du trou en cours de forage.

La totalité du fluide d'injection utilisé doit servir à l'évacuation des débris. A cette fin, des joints d'étanchéité principaux avant et arrière, généralement des joints d'étanchéité dits « en U », sont disposés de part et d'autre de la gorge interne annulaire prévue dans la partie d'injection de fluide de manière à contenir le fluide d'injection dans une chambre d'injection définie par la gorge interne annulaire et l'emmanchement.

Compte tenu de la vitesse de rotation de l'emmanchement, de la pression du fluide d'injection, des états de surfaces parfois approximatifs de l'emmanchement et des désaxages potentiels de l'emmanchement lié à l'usure d'éléments de guidage prévus sur le perforateur, les joints d'étanchéité principaux avant et arrière s'usent et sont susceptibles de laisser s'échapper du fluide d'injection hors de la chambre d'injection, et notamment en direction de zones pressurisées et hydrauliques du perforateur.

Or, la présence de fluide d'injection, incompressible et non lubrifiant, dans les zones pressurisées et hydrauliques précitées du perforateur entraîne rapidement des conséquences irréversibles sur le perforateur, impliquant une immobilisation de ce dernier, une perte de production et des coûts de réparation très élevés. En effet, lorsqu'un fluide non lubrifiant pénètre dans la zone pressurisée du perforateur, ce fluide s'immisce notamment au niveau de paliers rotatifs du perforateur et est susceptible d'entraîner un grippage du perforateur. Le fluide d'injection peut également, selon sa nature, corroder l'intérieur du perforateur dans la zone hydraulique, et potentiellement des portées de joints hydrauliques, ce qui engendre à minima une fuite hydraulique et requiert le remplacement de la pièce endommagée en plus des joints concernés. Enfin, si un fluide incompressible se trouve entre l'avant du piston de frappe et la surface réceptrice de l'emmanchement, donc à la frontière des zones pressurisées et hydrauliques, la pression de ce fluide d'injection augmente très fortement, ce qui a pour conséquence, compte tenu des très faibles jeux prévus dans le perforateur, de déplacer des joints d'étanchéité du perforateur hors de leurs logements réceptifs, et donc de bloquer immédiatement le perforateur. Or, un tel blocage du perforateur induit d'importants coûts de réparation.

Pour lutter contre la pénétration de fluide d'injection dans la partie interne du perforateur, il est connu de placer un joint d'étanchéité additionnel, dit de secours, à l'arrière du joint d'étanchéité principal arrière, et de prévoir, sur la partie d'injection et entre le joint d'étanchéité principal arrière et le joint d'étanchéité de secours arrière, un orifice d'évacuation de fluide s'étendant sensiblement radialement et débouchant dans un passage de fuite défini par un jeu fonctionnel entre l'emmanchement et la partie d'injection. Un tel orifice d'évacuation de fluide permet à un fluide d'injection s'écoulant dans le passage de fuite, en raison d'une fuite du joint d'étanchéité principal arrière, de sortir du perforateur. L'évacuation de fluide d'injection via cet orifice d'évacuation de fluide est censée en outre interpeller l'opérateur afin qu'il arrête le perforateur et change le ou les joints d'étanchéité défaillants.

A l'arrière du joint d'étanchéité de secours arrière se trouve la zone pressurisée précitée, qui est balayée par un débit de fluide compressible, généralement lubrifié pour limiter les usures et la corrosion. La pression de ce fluide compressible limite les pénétrations de fluide d'injection dans la zone pressurisée.

Cependant, lorsqu'un joint d'étanchéité principal arrière fuit et que le fluide d'injection est à haute pression, la fuite se matérialise par un jet de forme filaire ou tubulaire, autour de l'emmanchement, sur une partie angulaire de ce dernier ou bien sur toute sa circonférence. Le jet ainsi généré possède une vitesse très importante, donc une pression dynamique très importante. Ce jet de fluide d'injection est susceptible de soulever le joint d'étanchéité de secours arrière, de s'écouler entre ce dernier et l'emmanchement et donc de pénétrer dans la zone pressurisée, dont la pression statique se trouve bien inférieure à la pression dynamique du fluide d'injection. Le perforateur se remplit alors de fluide incompressible et s'endommage très rapidement. Ce phénomène peut se produire avec une pression statique mesurée dans le passage de fuite pourtant inférieure à la pression de pressurisation.

Le document WO2009/148375 décrit un perforateur hydraulique roto-percutant selon le préambule de la revendication 1.

La présente invention vise à remédier à ces inconvénients.

Le problème technique à la base de l'invention consiste donc à fournir un perforateur hydraulique roto-percutant qui soit de structure simple et économique, tout en limitant les risques de pénétration de fluide d'injection dans une partie interne du perforateur recevant une partie arrière d'un emmanchement et un piston de frappe du perforateur.

A cet effet, la présente invention concerne un perforateur hydraulique roto-percutant selon la revendication 1.

La présence de tels moyens de génération de pertes de charge au sein du passage de fuite permet, en cas de fuite du joint d'étanchéité principal arrière, de réduire sensiblement la vitesse d'écoulement d'un écoulement de fuite s'écoulant depuis le joint d'étanchéité principal arrière et en direction du joint d'étanchéité de secours arrière, et donc de diminuer sensiblement la pression dynamique exercée sur le joint d'étanchéité de secours arrière.

Ainsi, la configuration spécifique du perforateur selon la présente invention confère une durée de vie accrue au joint d'étanchéité de secours arrière, ce qui réduit la fréquence de remplacement de ce dernier.

De plus, compte tenu de la diminution de la pression dynamique exercée sur le joint d'étanchéité de secours arrière par un éventuel écoulement de fuite provenant du joint d'étanchéité principal arrière, la pression de pressurisation régnant à l'arrière du joint d'étanchéité de secours arrière sera suffisante pour repousser une potentielle intrusion de fluide d'injection dans la partie pressurisée du perforateur.

Par conséquent, la configuration spécifique du perforateur selon la présente invention permet de conférer à ce dernier une fiabilité et une sécurité d'utilisation accrues.

Le perforateur hydraulique roto-percutant peut en outre présenter une ou plusieurs des caractéristiques suivantes, prises seules ou en combinaison.

Selon un mode de réalisation de l'invention, les moyens de génération de pertes de charge sont configurés de telle sorte que le passage de fuite présente une section de passage qui varie entre le joint d'étanchéité principal arrière et le joint d'étanchéité de secours arrière.

Selon un mode de réalisation de l'invention, la surface de déviation est configurée pour dévier l'écoulement de fuite d'une direction d'écoulement sensiblement parallèle à l'axe longitudinal de l'emmanchement à une direction d'écoulement qui est transversale à l'axe longitudinal de l'emmanchement, c'est-à-dire qui est sécante avec l'axe longitudinal de l'emmanchement.

Selon un mode de réalisation de l'invention, la surface de déviation est configurée pour dévier un écoulement de fuite, s'écoulant dans le passage de fuite en direction du joint d'étanchéité de secours arrière, de telle sorte que l'écoulement de fuite s'écarte, c'est-à-dire s'éloigne, de l'axe longitudinal de l'emmanchement. En d'autres termes, la surface de déviation s'étend vers le joint d'étanchéité de secours arrière en s'écartant de l'axe longitudinal de l'emmanchement.

Selon un mode de réalisation de l'invention, la surface de déviation est annulaire.

Selon un mode de réalisation de l'invention, la surface de déviation s'étend transversalement à l'axe longitudinal de l'emmanchement, c'est-à-dire selon une direction d'extension qui est sécante avec l'axe longitudinal de l'emmanchement.

Selon un mode de réalisation de l'invention, la surface de déviation est inclinée par rapport à l'axe longitudinal de l'emmanchement selon un angle d'inclinaison compris entre 1 et 89°, et par exemple entre 30 et 60°.

Selon un mode de réalisation de l'invention, la surface de déviation présente une forme globalement tronconique.

Selon un autre mode de réalisation de l'invention, la surface de déviation s'étend sensiblement perpendiculairement à l'axe longitudinal de l'emmanchement.

Selon un autre mode de réalisation de l'invention, la surface de déviation diverge en direction du joint d'étanchéité de secours arrière.

Selon un autre mode de réalisation de l'invention, la surface de déviation diverge en direction du joint d'étanchéité principal arrière.

Selon un autre mode de réalisation de l'invention, la surface de déviation est au moins en partie formée par une portion de surface concave qui est courbée et qui présente un rayon de courbure.

Selon un mode de réalisation de l'invention, l'emmanchement comporte une collerette de déviation qui est prévue sur une surface extérieure de l'emmanchement et qui comporte la surface de déviation.

Selon un mode de réalisation de l'invention, l'emmanchement comporte une gorge annulaire prévue sur la surface externe de l'emmanchement et située, et par exemple située axialement, entre la première portion d'emmanchement et la surface de déviation, le diamètre minimal de la gorge annulaire étant inférieur au premier diamètre externe de la première portion d'emmanchement.

Selon un mode de réalisation de l'invention, le passage de fuite comporte une chambre d'évacuation qui s'étend au moins en partie autour de l'emmanchement et qui est située, et par exemple située axialement, entre le joint d'étanchéité principal arrière et le joint d'étanchéité de secours arrière, l'au moins un orifice d'évacuation de fluide débouchant dans la chambre d'évacuation.

Selon un mode de réalisation de l'invention, la chambre d'évacuation est annulaire.

Selon un mode de réalisation de l'invention, la partie d'injection de fluide comporte une gorge d'évacuation annulaire débouchant dans le passage longitudinal et délimitant en partie la chambre d'évacuation.

Selon un mode de réalisation de l'invention, la surface de déviation est configurée pour dévier un écoulement de fuite, s'écoulant dans le passage de fuite en direction du joint d'étanchéité de secours arrière, en direction d'une paroi de fond de la gorge d'évacuation annulaire.

Selon un mode de réalisation de l'invention, l'emmanchement comporte une portion de liaison située axialement entre les première et deuxième portions d'emmanchement, la portion de liaison comportant une surface circonférentielle externe présentant une rugosité de surface qui est configurée pour générer des pertes de charge dans le passage de fuite lorsqu'un écoulement de fuite s'écoule dans le passage de fuite, les moyens de génération de pertes de charge étant au moins en partie formés par la rugosité de surface de la surface circonférentielle externe.

Selon un mode de réalisation de l'invention, la surface circonférentielle externe de la portion de liaison présente une rugosité de surface qui est supérieure à la rugosité de surface des surfaces circonférentielles externes des première et deuxième portions d'emmanchement.

Selon un mode de réalisation de l'invention, la partie d'injection de fluide comporte une portion intermédiaire arrière qui est située axialement entre le joint d'étanchéité principal arrière et le joint d'étanchéité de secours arrière, la portion intermédiaire arrière comportant une surface circonférentielle interne présentant une rugosité de surface qui est configurée pour générer des pertes de charge dans le passage de fuite lorsqu'un écoulement de fuite s'écoule dans le passage de fuite, les moyens de génération de pertes étant au moins en partie formés par la rugosité de surface de la surface circonférentielle interne.

Selon un mode de réalisation de l'invention, la surface circonférentielle interne présente une rugosité de surface qui est supérieure à la rugosité de surface des autres surfaces circonférentielles internes de la partie d'injection de fluide.

Selon un mode de réalisation de l'invention, le perforateur hydraulique roto-percutant comprend en outre un dispositif d'entraînement en rotation configuré pour entraîner en rotation l'emmanchement autour d'un axe de rotation sensiblement confondu avec l'axe de frappe.

Selon un mode de réalisation de l'invention, le perforateur hydraulique roto-percutant comprend en outre :
- un joint d'étanchéité de secours avant qui est annulaire et qui s'étend autour de l'emmanchement, le joint d'étanchéité de secours avant étant situé à l'avant du joint d'étanchéité principal avant et étant fixé à la partie d'injection de fluide, le joint d'étanchéité de secours avant étant configuré pour coopérer de manière étanche avec une troisième portion d'emmanchement de l'emmanchement,
- un passage de fuite additionnel qui est défini entre l'emmanchement et la partie d'injection de fluide et qui s'étend du joint d'étanchéité principal avant jusqu'au joint d'étanchéité de secours avant, un écoulement de fuite étant destiné à s'écouler dans le passage de fuite additionnel en cas de fuite de fluide d'injection au niveau du joint d'étanchéité principal avant,
- au moins un orifice d'évacuation de fluide additionnel qui est prévu sur la partie d'injection de fluide et qui est relié fluidiquement au passage de fuite additionnel, l'au moins un orifice d'évacuation de fluide additionnel étant configuré pour évacuer l'écoulement de fuite s'écoulant dans le passage de fuite additionnel vers l'extérieur du perforateur hydraulique roto-percutant,
- des moyens de génération de pertes de charge additionnels disposés dans le passage de fuite additionnel et configurés pour générer des pertes de charge dans le passage de fuite additionnel lorsqu'un écoulement de fuite s'écoule dans le passage de fuite additionnel.

Selon un mode de réalisation de l'invention, la troisième portion d'emmanchement est globalement cylindrique et présente un troisième diamètre externe qui est strictement inférieur au premier diamètre externe.

Selon un mode de réalisation de l'invention, la partie d'injection de fluide comporte une première portion et une deuxième portion comportant respectivement une première surface interne et une deuxième surface interne qui sont globalement cylindriques, les joints d'étanchéité principaux avant et arrière étant fixés dans deux rainures de fixation annulaires prévues respectivement sur les première et deuxième surfaces internes.

Selon un mode de réalisation de l'invention, la partie d'injection de fluide comporte une portion arrière comportant une surface interne arrière qui est globalement cylindrique, le joint d'étanchéité de secours arrière étant fixé dans une rainure de fixation annulaire prévue sur la surface interne arrière. La portion arrière est disposée à l'arrière des première et deuxième portions.

Selon un mode de réalisation de l'invention, la partie d'injection de fluide comporte une portion avant comportant une surface interne avant qui est globalement cylindrique, le joint d'étanchéité de secours avant étant fixé dans une rainure de fixation annulaire prévue à la surface interne avant. La portion avant est disposée à l'avant des première et deuxième portions.

Selon un mode de réalisation de l'invention, les moyens de génération de pertes de charge additionnels comportent une surface de déviation additionnelle prévue sur la partie d'injection de fluide et située, et par exemple située axialement, entre la première portion d'emmanchement et la deuxième portion d'emmanchement, la surface de déviation additionnelle étant configurée pour dévier un écoulement de fuite, s'écoulant dans le passage de fuite additionnel en direction du joint d'étanchéité de secours avant, dans une direction d'écoulement qui est transversale à l'axe longitudinal de l'emmanchement, c'est-à-dire qui est sécante avec l'axe longitudinal de l'emmanchement.

Selon un mode de réalisation de l'invention, la surface de déviation additionnelle est configurée pour dévier l'écoulement de fuite d'une direction d'écoulement sensiblement parallèle à l'axe longitudinal de l'emmanchement à une direction d'écoulement qui est transversale à l'axe longitudinal de l'emmanchement, c'est-à-dire qui est sécante avec l'axe longitudinal de l'emmanchement.

Selon un mode de réalisation de l'invention, la surface de déviation additionnelle est configurée pour dévier l'écoulement de fuite en direction de l'axe longitudinal de l'emmanchement.

Selon un mode de réalisation de l'invention, la surface interne avant présente un diamètre interne qui est inférieur au diamètre interne de la première surface interne.

Selon un mode de réalisation de l'invention, la surface de déviation additionnelle est annuaire et relie la surface interne avant à la première surface interne.

Selon un mode de réalisation de l'invention, la surface de déviation additionnelle est inclinée par rapport à l'axe longitudinal de l'emmanchement selon un angle d'inclinaison compris entre 1 et 89°, et par exemple entre 30 et 60°.

Selon un mode de réalisation de l'invention, la surface de déviation additionnelle converge en direction du joint d'étanchéité principal avant.

Selon un mode de réalisation de l'invention, la surface de déviation additionnelle converge en direction du joint d'étanchéité de secours avant.

Selon un mode de réalisation de l'invention, le passage de fuite additionnel comporte une chambre d'évacuation additionnelle qui s'étend au moins en partie autour de l'emmanchement et qui est située, et par exemple située axialement, entre le joint d'étanchéité principal avant et le joint d'étanchéité de secours avant, l'au moins un orifice d'évacuation additionnel débouchant dans la chambre d'évacuation additionnelle.

La présente invention sera bien comprise à l'aide de la description qui suit en référence aux figures annexées, dans lesquelles des signes de références identiques correspondent à des éléments structurellement et/ou fonctionnellement identiques ou similaires.
Figure 1 est une vue schématique en coupe longitudinale d'un perforateur hydraulique roto-percutant selon un premier mode de réalisation de l'invention.
Figure 2 est une vue partielle en coupe longitudinale du perforateur hydraulique roto-percutant de la figure 1.
Figure 3 est une vue partielle en coupe longitudinale d'un perforateur hydraulique roto-percutant selon un deuxième mode de réalisation de l'invention.
Figure 4 est une vue partielle en coupe longitudinale d'un perforateur hydraulique roto-percutant selon un troisième mode de réalisation de l'invention.
Figure 5 est une vue partielle en coupe longitudinale d'un perforateur hydraulique roto-percutant selon un quatrième mode de réalisation de l'invention.
Figure 6 est une vue partielle en coupe longitudinale d'un perforateur hydraulique roto-percutant selon un cinquième mode de réalisation de l'invention.
Figure 7 est une vue partielle en coupe longitudinale d'un perforateur hydraulique roto-percutant selon un sixième mode de réalisation de l'invention.
Figure 8 est une vue partielle en coupe longitudinale d'un perforateur hydraulique roto-percutant selon un septième mode de réalisation de l'invention.
Figure 9 est une vue partielle en coupe longitudinale d'un perforateur hydraulique roto-percutant selon un huitième mode de réalisation de l'invention.

Les figures 1 et 2 représentent un premier mode de réalisation d'un perforateur hydraulique roto-percutant 2 qui est destiné à la perforation de trous de mine. Le perforateur hydraulique roto-percutant 2 comporte plus particulièrement un corps de perforateur 3 qui est configuré pour être monté coulissant sur une glissière (non représentée sur les figures) prévue sur un engin porteur.

Le perforateur hydraulique roto-percutant 2 comprend un système de frappe 4 comportant un piston de frappe 5 monté coulissant de façon alternative dans un cylindre de piston 6, qui est défini par le corps de perforateur 3, suivant un axe de frappe A. Le piston de frappe 5 et le cylindre de piston 6 délimitent une première chambre de commande 7 qui est annulaire, et une deuxième chambre de commande 8 qui a une section transversale plus importante que celle de la première chambre de commande 7 et qui est antagoniste à la première chambre de commande 7.

Le système de frappe 4 comprend en outre un distributeur de commande 9 agencé pour commander un mouvement alternatif du piston de frappe 5 à l'intérieur du cylindre de piston 6 alternativement suivant une course de frappe et une course de retour. Le distributeur de commande 9 est configuré pour mettre la deuxième chambre de commande 8, alternativement en relation avec un conduit d'alimentation en fluide à haute pression 11, tel qu'un conduit d'alimentation en fluide incompressible à haute pression, lors de la course de frappe du piston de frappe 5, et avec un conduit de retour de fluide à basse pression 12, tel qu'un conduit de retour de fluide incompressible à basse pression, lors de la course de retour du piston de frappe 5. La première chambre de commande 7 est avantageusement alimentée en permanence en fluide à haute pression par un canal d'alimentation 13 relié au conduit d'alimentation en fluide à haute pression 11.

Le conduit d'alimentation en fluide à haute pression 11 et le conduit de retour de fluide à basse pression 12 appartiennent à un circuit d'alimentation hydraulique principal dont est pourvu le système de frappe 4.

Le perforateur hydraulique roto-percutant 2 comporte en outre un emmanchement 14 destiné à être couplé, de manière connue, à au moins une barre de forage (non représentée sur les figures) équipée d'un outil, également nommé taillant. L'emmanchement 14 s'étend longitudinalement selon un axe longitudinal qui est avantageusement confondu avec l'axe de frappe A, et comporte une première portion d'extrémité 15 tournée vers le piston de frappe 5 et pourvue d'une face d'extrémité 15.1 contre laquelle est destiné à frapper le piston de frappe 5 au cours de chaque cycle de fonctionnement du perforateur hydraulique roto-percutant 2, et une deuxième portion d'extrémité 16, opposée à la première portion d'extrémité 15, destinée à être couplée à l'au moins une barre de forage.

L'emmanchement 14 comporte un conduit d'injection de fluide 17 s'étendant longitudinalement et débouchant dans une face d'extrémité 16.1 de la deuxième portion d'extrémité 16. L'emmanchement 14 comporte de plus un orifice de communication 18 débouchant radialement respectivement dans le conduit d'injection de fluide 17 et dans la surface extérieure de l'emmanchement 14.

Le perforateur hydraulique roto-percutant 2 comporte en outre une partie d'injection de fluide 19 prévue sur une partie avant du corps de perforateur 3. La partie d'injection de fluide 19 peut par exemple être montée de manière amovible sur la partie avant du corps de perforateur 3.

Selon le mode de réalisation représenté sur les figures 1 et 2, la partie d'injection de fluide 19 comprend corps d'injection 21 qui est globalement tubulaire et qui est disposé autour de l'emmanchement 14. Le corps d'injection 21 comporte ainsi un passage longitudinal 22 dans lequel s'étend l'emmanchement 14.

Le corps d'injection 21 comporte en outre une entrée d'alimentation de fluide 23 reliée fluidiquement à un conduit d'amenée de fluide 24 qui est relié à une source de fluide d'injection, et une gorge interne annulaire 25 qui s'étend autour de l'emmanchement 14 et dans le fond de laquelle débouche l'entrée d'alimentation de fluide 23. L'orifice de communication 18 prévu sur l'emmanchement 14 débouche dans la gorge interne annulaire 25 de telle sorte que le conduit d'injection de fluide 17 est relié fluidiquement au conduit d'amenée de fluide 24 via la gorge interne annulaire 25 et l'entrée d'alimentation de fluide 23. Le fluide d'injection amené par le conduit d'amenée de fluide 24 peut par exemple être de l'eau ou de l'air.

Le perforateur hydraulique roto-percutant 2 comporte de plus un joint d'étanchéité principal avant 26 et un joint d'étanchéité principal arrière 27 qui sont annulaires et qui s'étendent chacun autour de l'emmanchement 14. Les joints d'étanchéité principaux avant et arrière 26, 27 sont disposés axialement de part et d'autre de la gorge interne annulaire 25, et sont configurés pour coopérer de manière étanche avec une première portion d'emmanchement 14.1 de l'emmanchement 14. Chacun des joints d'étanchéité principaux avant et arrière 26, 27 peut par exemple présenter une section transversale globalement en U, et comporter une lèvre d'étanchéité annulaire configurée pour coopérer de manière étanche avec la première portion d'emmanchement 14.1.

Selon le mode de réalisation représenté sur les figures 1 et 2, le corps d'injection 21 comporte une première portion 21.1 et une deuxième portion 21.2 comportant respectivement une première surface interne et une deuxième surface interne qui sont globalement cylindriques, les joints d'étanchéité principaux avant et arrière 26, 27 étant fixés dans deux rainures de fixation annulaires prévues respectivement sur les première et deuxième surfaces internes.

Le perforateur hydraulique roto-percutant 2 comporte également un joint d'étanchéité de secours arrière 28 qui est annulaire et qui s'étend autour de l'emmanchement 14. Le joint d'étanchéité de secours arrière 28 est situé à l'arrière du joint d'étanchéité principal arrière 27, et est configuré pour coopérer de manière étanche avec une deuxième portion d'emmanchement 14.2 de l'emmanchement 14.

Selon le mode de réalisation représenté sur les figures 1 et 2, le corps d'injection 21 comporte une portion arrière 21.3 comportant une surface interne arrière qui est globalement cylindrique, le joint d'étanchéité de secours arrière 28 étant fixé dans une rainure de fixation annulaire prévue sur la surface interne arrière.

Selon le mode de réalisation représenté sur les figures 1 et 2, la première portion d'emmanchement 14.1 est globalement cylindrique et présente un premier diamètre externe, et la deuxième portion d'emmanchement 14.2 est globalement cylindrique et présente un deuxième diamètre externe qui est strictement supérieur au premier diamètre externe. En outre, la surface interne arrière présente un diamètre interne qui est supérieur au diamètre interne de la première surface interne.

Le perforateur hydraulique roto-percutant 2 comporte de plus un passage de fuite 29 qui est défini entre l'emmanchement 14 et le corps d'injection 21 et qui s'étend du joint d'étanchéité principal arrière 27 jusqu'au joint d'étanchéité de secours arrière 28. Un écoulement de fuite est destiné à s'écouler dans le passage de fuite 29 en cas de fuite de fluide d'injection au niveau du joint d'étanchéité principal arrière 27.

Selon le mode de réalisation représenté sur les figures 1 et 2, le passage de fuite 29 présente une section de passage qui varie entre le joint d'étanchéité principal arrière 27 et le joint d'étanchéité de secours arrière 28, et comporte notamment une chambre d'évacuation 31 qui est annulaire et qui s'étend autour de l'emmanchement 14. La chambre d'évacuation 31 est située axialement entre le joint d'étanchéité principal arrière 27 et le joint d'étanchéité de secours arrière 28. De façon avantageuse, le corps d'injection 21 comporte une gorge d'évacuation annulaire 32 débouchant dans le passage longitudinal 22 et délimitant en partie la chambre d'évacuation 31. Le passage de fuite 29 comporte en outre une portion de passage amont définie par un jeu fonctionnel entre la première portion d'emmanchement 14.1 et la deuxième surface interne, et une portion de passage aval définie par un jeu fonctionnel entre la deuxième portion d'emmanchement 14.2 et la surface interne arrière.

Le perforateur hydraulique roto-percutant 2 comporte également un ou plusieurs orifice(s) d'évacuation de fluide 33 prévu(s) sur le corps d'injection 21 et débouchant, par exemple radialement, dans la chambre d'évacuation 31. Le ou chaque orifice d'évacuation de fluide 33 est configuré pour évacuer un écoulement de fuite s'écoulant dans le passage de fuite 29 vers l'extérieur du perforateur hydraulique roto-percutant 2.

Le perforateur hydraulique roto-percutant 2 comprend en outre des moyens de génération de pertes de charge disposés dans le passage de fuite 29 et configurés pour générer des pertes de charge dans le passage de fuite 29 lorsqu'un écoulement de fuite s'écoule dans le passage de fuite 29.

Selon le mode de réalisation représenté sur les figures 1 et 2, les moyens de génération de pertes de charge comportent une surface de déviation 34 qui est annulaire et qui est prévue sur l'emmanchement 14. La surface de déviation 34 relie la première portion d'emmanchement 14.1 à la deuxième portion d'emmanchement 14.2.

Selon le mode de réalisation représenté sur les figures 1 et 2, la surface de déviation 34 présente une forme globalement tronconique et diverge en direction du joint d'étanchéité de secours arrière 28. La surface de déviation 34 est inclinée par rapport à l'axe longitudinal de l'emmanchement 14 selon un angle d'inclinaison compris entre 1 et 89°, par exemple entre 30 et 60°, et avantageusement d'environ 45°. Toutefois, selon une variante de réalisation de l'invention, la surface de déviation 34 pourrait s'étendre sensiblement perpendiculairement à l'axe longitudinal de l'emmanchement 14. Une telle configuration de la surface de déviation 34 permet d'augmenter encore les pertes de charge générées au sein du passage de fuite 29.

La surface de déviation 34 est plus particulièrement configurée pour dévier un écoulement de fuite, s'écoulant dans le passage de fuite 29 en direction du joint d'étanchéité de secours arrière 28, d'une direction d'écoulement sensiblement parallèle à l'axe longitudinal de l'emmanchement 14 à une direction d'écoulement qui est transversale à l'axe longitudinal de l'emmanchement 14, c'est-à-dire qui est sécante avec l'axe longitudinal de l'emmanchement 14.

Selon le mode de réalisation représenté sur la figure 2, la surface de déviation 34 est configurée pour dévier un écoulement de fuite, s'écoulant dans le passage de fuite 29 en direction du joint d'étanchéité de secours arrière 28, en direction d'une paroi de fond de la gorge d'évacuation annulaire 32, et donc de telle sorte que l'écoulement de fuite s'éloigne de l'axe longitudinal de l'emmanchement 14.

Ainsi, lorsque le joint d'étanchéité principal arrière 27 fuit et que le fluide d'injection est de l'eau à haute pression, un jet d'eau provenant du joint d'étanchéité principal arrière 27 sera dévié au minimum une première fois par la surface de déviation 34 prévue sur l'emmanchement 14 et une deuxième fois par la paroi de fond de la gorge d'évacuation annulaire 32 avant de venir solliciter le joint d'étanchéité de secours arrière 28. Ces pertes de charges, ajoutées à l'augmentation de section du passage de fuite 29 au niveau de la chambre d'évacuation 31, vont considérablement limiter la vitesse d'écoulement du jet d'eau et, ainsi, faire chuter la pression dynamique exercée sur le joint d'étanchéité de secours arrière 28. De ce fait, la pression de pressurisation régnant à l'arrière du joint d'étanchéité de secours arrière 28 sera suffisante pour repousser une potentielle intrusion de fluide d'injection dans la partie pressurisée du perforateur hydraulique roto-percutant 2.

Le perforateur hydraulique roto-percutant 2 comprend également un système d'entraînement en rotation 35 qui est configuré pour entraîner en rotation l'emmanchement 14 autour d'un axe de rotation qui est sensiblement confondu avec l'axe de frappe A. Le système d'entraînement en rotation 35 comporte par exemple un organe d'accouplement 36, tel qu'un pignon d'accouplement, qui est tubulaire et qui est disposé autour de l'emmanchement 14. L'organe d'accouplement 36 comprend des cannelures d'accouplement mâle et des cannelures d'accouplement femelle qui sont couplées en rotation respectivement avec des cannelures d'accouplement femelle et mâle prévues sur l'emmanchement 14.

De façon avantageuse, l'organe d'accouplement 36 comporte une denture périphérique externe couplée en rotation avec un arbre de sortie d'un moteur d'entraînement 37, tel qu'un moteur hydraulique alimenté hydrauliquement par un circuit externe d'alimentation hydraulique, appartenant au système d'entraînement en rotation 35. Le système d'entraînement en rotation 35 peut par exemple comporter un pignon intermédiaire 38 qui est couplé d'un part à l'arbre de sortie du moteur d'entraînement 37 et d'autre part à la denture périphérique externe de l'organe d'accouplement 36.

Lorsque le perforateur hydraulique roto-percutant 2 est en fonctionnement, l'emmanchement 14 est mis en rotation grâce au moteur d'entraînement 37, et l'emmanchement 14 reçoit sur sa face d'extrémité 15.1 les chocs cycliques du piston de frappe 5, assurés par le système de frappe 4 alimenté par le circuit d'alimentation hydraulique principal.

La figure 3 représente un perforateur hydraulique roto-percutant 2 selon un deuxième mode de réalisation de l'invention qui diffère du premier mode de réalisation essentiellement en ce que le corps d'injection 21 est dépourvu de la gorge d'évacuation annulaire 32.

La figure 4 représente un perforateur hydraulique roto-percutant 2 selon un troisième mode de réalisation de l'invention qui diffère du premier mode de réalisation essentiellement en ce que la surface de déviation 34 est configurée pour orienter un écoulement de fuite, s'écoulant dans le passage de fuite 29 en direction du joint d'étanchéité de secours arrière 28, vers le joint d'étanchéité principal arrière 27. Une telle configuration de la surface de déviation 34 permet d'augmenter encore les pertes de charge générées au sein du passage de fuite 29. Selon un tel mode de réalisation de l'invention, la surface de déviation 34 diverge en direction du joint d'étanchéité principal arrière 27. Selon un tel mode de réalisation de l'invention, la surface de déviation 34 est inclinée par rapport à l'axe longitudinal de l'emmanchement 14 selon un angle d'inclinaison compris entre 91 et 179°, par exemple entre 120 et 150°, et avantageusement d'environ 135°.

La figure 5 représente un perforateur hydraulique roto-percutant 2 selon un quatrième mode de réalisation de l'invention qui diffère du deuxième mode de réalisation essentiellement en ce que la surface de déviation 34 est au moins en partie formée par une portion de surface concave qui est courbée et qui présente un rayon de courbure.

La figure 6 représente un perforateur hydraulique roto-percutant 2 selon un cinquième mode de réalisation de l'invention qui diffère du troisième mode de réalisation essentiellement en ce que l'emmanchement 14 comporte une gorge annulaire 39 prévue sur la surface externe de l'emmanchement 14 et située axialement entre la première portion d'emmanchement 14.1 et la surface de déviation 34. Le diamètre minimal de la gorge annulaire 39 est avantageusement inférieur au premier diamètre externe de la première portion d'emmanchement 14.1. Une telle configuration de l'emmanchement 14 permet d'augmenter encore les pertes de charge générées au sein du passage de fuite 29.

La figure 7 représente un perforateur hydraulique roto-percutant 2 selon un sixième mode de réalisation de l'invention qui diffère du premier mode de réalisation essentiellement en ce que l'emmanchement 14 comporte une collerette de déviation 41 qui est prévue sur une surface extérieure de l'emmanchement 14 et qui comporte la surface de déviation 34.

La figure 8 représente un perforateur hydraulique roto-percutant 2 selon un septième mode de réalisation de l'invention qui diffère du premier mode de réalisation essentiellement en ce que le perforateur hydraulique roto-percutant 2 comprend en outre un joint d'étanchéité de secours avant 44 qui est annulaire et qui s'étend autour de l'emmanchement 14, le joint d'étanchéité de secours avant 44 étant situé à l'avant du joint d'étanchéité principal avant 26 et qui étant configuré pour coopérer de manière étanche avec une troisième portion d'emmanchement 14.3 de l'emmanchement 14.

Selon le mode de réalisation représenté sur la figure 8, le corps d'injection 21 comporte une portion avant 21.4 comportant une surface interne avant qui est globalement cylindrique, le joint d'étanchéité de secours avant 44 étant fixé dans une rainure de fixation annulaire prévue sur la surface interne avant.

Selon le mode de réalisation représenté sur la figure 8, la troisième portion d'emmanchement 14.3 est globalement cylindrique et présente un troisième diamètre externe qui est sensiblement identique au premier diamètre externe de la première portion d'emmanchement 14.1, et la surface interne avant présente un diamètre interne qui est sensiblement identique au diamètre interne de la première surface interne.

Le perforateur hydraulique roto-percutant 2 comporte en outre un passage de fuite additionnel 45 qui est défini entre l'emmanchement 14 et le corps d'injection 21 et qui s'étend du joint d'étanchéité principal avant 26 jusqu'au joint d'étanchéité de secours avant 44. Un écoulement de fuite est destiné à s'écouler dans le passage de fuite additionnel 45 en cas de fuite de fluide d'injection au niveau du joint d'étanchéité principal avant 26.

Selon le mode de réalisation représenté sur la figure 8, le passage de fuite additionnel 45 présente une section de passage qui varie entre le joint d'étanchéité principal avant 26 et le joint d'étanchéité de secours avant 44, et comporte notamment une chambre d'évacuation additionnelle 46 qui est annulaire et qui s'étend autour de l'emmanchement 14. La chambre d'évacuation additionnelle 46 est située axialement entre le joint d'étanchéité principal avant 26 et le joint d'étanchéité de secours avant 44. De façon avantageuse, le corps d'injection 21 comporte une gorge d'évacuation annulaire additionnelle 47 débouchant dans le passage longitudinal 22 et délimitant en partie la chambre d'évacuation additionnelle 46.

Le perforateur hydraulique roto-percutant 2 comporte également un ou plusieurs orifice(s) d'évacuation de fluide additionnel(s) 48 prévu(s) sur le corps d'injection 21 et débouchant, par exemple radialement, dans la chambre d'évacuation additionnelle 46. Le ou chaque orifice d'évacuation de fluide additionnel 48 est configuré pour évacuer un écoulement de fuite s'écoulant dans le passage de fuite additionnel 45 vers l'extérieur du perforateur hydraulique roto-percutant 2.

Selon le mode de réalisation représenté sur la figure 8, le corps d'injection 21 comporte un canal de pressurisation 49 qui s'étend sur au moins une partie de la longueur du corps principal et qui débouche sensiblement radialement dans la surface interne avant. Un tel canal de pressurisation 49 est alimenté en fluide de pressurisation, généralement compressible, idéalement lubrifié, permettant de limiter les frottements de rotation et de translation entre l'emmanchement 14 et le corps d'injection 21.

La figure 9 représente un perforateur hydraulique roto-percutant 2 selon un huitième mode de réalisation de l'invention qui diffère du septième mode de réalisation essentiellement en ce que le troisième diamètre externe de la troisième portion d'emmanchement 14.3 est strictement inférieur au premier diamètre externe de la première portion d'emmanchement 14.1, en ce que la surface interne avant présente un diamètre interne qui est inférieur au diamètre interne de la première surface interne, et en ce que le perforateur hydraulique roto-percutant 2 comporte des moyens de génération de pertes de charge additionnels disposés dans le passage de fuite additionnel 45 et configurés pour générer des pertes de charge dans le passage de fuite additionnel 45 lorsqu'un écoulement de fuite s'écoule dans le passage de fuite additionnel 45.

Selon le mode de réalisation représenté sur la figure 9, les moyens de génération de pertes de charge comportent une surface de déviation additionnelle 51 qui est annulaire et qui est prévue sur le corps d'injection 21. La surface de déviation additionnelle 51 relie la surface interne avant à la première surface interne.

Selon le mode de réalisation représenté sur la figure 9, la surface de déviation additionnelle 51 s'étend sensiblement perpendiculairement à l'axe longitudinal de l'emmanchement 14, et est configurée pour dévier un écoulement de fuite, s'écoulant dans le passage de fuite additionnel 45 en direction du joint d'étanchéité de secours avant 44, d'une direction d'écoulement sensiblement parallèle à l'axe longitudinal de l'emmanchement 14 à une direction d'écoulement qui est perpendiculaire à l'axe longitudinal de l'emmanchement 14. De façon avantageuse, la surface de déviation additionnelle 51 est configurée pour dévier l'écoulement de fuite en direction de l'axe longitudinal de l'emmanchement 14.

Selon une variante de réalisation de l'invention, la surface de déviation additionnelle 51 pourrait présenter une forme globalement tronconique et converger en direction du joint d'étanchéité de secours avant 44. La surface de déviation additionnelle 51 pourrait par exemple être inclinée par rapport à l'axe longitudinal de l'emmanchement 14 selon un angle d'inclinaison compris entre 1 et 89°, par exemple entre 30 et 60°, et avantageusement d'environ 45°.

Ainsi, lorsque le joint d'étanchéité principal avant 26 fuit et que le fluide d'injection est de l'eau à haute pression, un jet d'eau provenant du joint d'étanchéité principal avant 26 sera dévié au minimum une première fois par la surface de déviation additionnelle 51 prévue sur le corps d'injection 21 et une deuxième fois par la surface externe de la troisième portion d'emmanchement 14.3 avant de venir solliciter le joint d'étanchéité de secours avant 44. Ces pertes de charges vont considérablement limiter la vitesse d'écoulement du jet d'eau et, ainsi, faire chuter la pression dynamique exercée sur le joint d'étanchéité de secours avant 44. De ce fait, une fuite de fluide d'injection via le joint d'étanchéité principal avant 26 peut s'évacuer par le ou les orifices d'évacuation de fluide additionnel(s) 48 sans solliciter directement le joint d'étanchéité de secours avant 44, de telle sorte que sa durée de vie est fortement prolongée.

En outre, étant donné que la pression dynamique exercée par le fluide d'injection sur le joint d'étanchéité de secours avant 44 est fortement réduite, la pression de pressurisation régnant à l'avant du joint d'étanchéité de secours avant 44, en raison de la présence du canal de pressurisation 49, sera suffisante pour limiter les risques de pénétration de fluide d'injection via le canal de pressurisation dans la zone de pressurisation ou la zone hydraulique du perforateur hydraulique roto-percutant. La présence de la surface de déviation additionnelle 51 permet donc d'accroître encore la fiabilité du perforateur hydraulique roto-percutant 2 selon la présente invention.

Selon une autre variante de réalisation de l'invention, la surface de déviation additionnelle 51 pourrait converger en direction du joint d'étanchéité principal avant 26 et être configurée pour orienter un écoulement de fuite, s'écoulant dans le passage de fuite additionnel 45 en direction du joint d'étanchéité de secours avant 44, vers le joint d'étanchéité principal avant 26. Selon un tel mode de réalisation de l'invention, la surface de déviation additionnelle 51 est inclinée par rapport à l'axe longitudinal de l'emmanchement 14 selon un angle d'inclinaison compris entre 91 et 179°, par exemple entre 120 et 150°, et avantageusement d'environ 135°.

Selon une variante de réalisation de l'invention, le corps d'injection 21 pourrait comporter une portion intermédiaire arrière qui serait située axialement entre le joint d'étanchéité principal arrière 27 et le joint d'étanchéité de secours arrière 28, et la portion intermédiaire arrière comporterait une surface circonférentielle interne présentant une rugosité de surface configurée pour générer des pertes de charge dans le passage de fuite 29 (en plus des pertes de charge générées par la surface de déviation 34) lorsqu'un écoulement de fuite s'écoule dans le passage de fuite 29. Selon une telle variante de réalisation de l'invention, les moyens de génération de pertes seraient formés par la surface de déviation 34 et la rugosité de surface de la surface circonférentielle interne.

Selon un autre mode de réalisation de l'invention, l'emmanchement 14 pourrait comporter, en plus de la surface de déviation 34, une portion de liaison située axialement entre les première et deuxième portions d'emmanchement, la portion de liaison comportant une surface circonférentielle externe présentant une rugosité de surface qui est configurée pour générer des pertes de charge dans le passage de fuite (en plus des pertes de charge générées par la surface de déviation 34) lorsqu'un écoulement de fuite s'écoule dans le passage de fuite. Selon une telle variante de réalisation de l'invention, les moyens de génération de pertes de charge seraient formés par la surface de déviation 34 et la rugosité de surface de la surface circonférentielle externe.

L'objet de la protection demandée est défini seulement dans les revendications suivantes.

## Revendications

1. Perforateur hydraulique roto-percutant (2) comportant :
- un corps de perforateur (3),
- une partie d'injection de fluide (19) prévue sur une partie avant du corps de perforateur (3), la partie d'injection de fluide (19) comprenant un passage longitudinal (22), une entrée d'alimentation de fluide (23) destinée à être reliée fluidiquement à une source de fluide d'injection et une gorge interne annulaire (25) reliée fluidiquement à l'entrée d'alimentation de fluide et débouchant dans le passage longitudinal (22),
- un emmanchement (14) destiné à être couplé à au moins une barre de forage équipée d'un outil, l'emmanchement (14) présentant un axe longitudinal et s'étendant dans le passage longitudinal (22) de la partie d'injection de fluide (19), la gorge interne annulaire (25) s'étendant autour de l'emmanchement (14), l'emmanchement (14) comportant un conduit d'injection de fluide (17) s'étendant sur au moins une partie de la longueur de l'emmanchement (14) et un orifice de communication (18) configuré pour relier fluidiquement la gorge interne annulaire (25) et le conduit d'injection de fluide (17),
- un piston de frappe (5) monté coulissant à l'intérieur du corps de perforateur (3) suivant un axe de frappe (A) et configuré pour frapper l'emmanchement (14),
- un joint d'étanchéité principal avant (26) et un joint d'étanchéité principal arrière (27) qui sont annulaires et qui s'étendent chacun autour de l'emmanchement (14), les joints d'étanchéité principaux avant et arrière (26, 27) étant fixés à la partie d'injection de fluide (19) et étant disposés axialement de part et d'autre de la gorge interne annulaire (25), les joints d'étanchéité principaux avant et arrière (26, 27) étant configurés pour coopérer de manière étanche avec une première portion d'emmanchement (14.1) de l'emmanchement (14),
- un joint d'étanchéité de secours arrière (28) qui est annulaire et qui s'étend autour de l'emmanchement (14), le joint d'étanchéité de secours arrière (28) étant situé à l'arrière du joint d'étanchéité principal arrière (27) et étant fixé à la partie d'injection de fluide (19), le joint d'étanchéité de secours arrière (28) étant configuré pour coopérer de manière étanche avec une deuxième portion d'emmanchement (14.2) de l'emmanchement (14),
- un passage de fuite (29) qui est défini entre l'emmanchement (14) et la partie d'injection de fluide (19), un écoulement de fuite étant destiné à s'écouler dans le passage de fuite (29) en cas de fuite de fluide d'injection au niveau du joint d'étanchéité principal arrière (27),
- au moins un orifice d'évacuation de fluide (33) qui est prévu sur la partie d'injection de fluide (19) et qui est relié fluidiquement au passage de fuite (29), l'au moins un orifice d'évacuation de fluide (33) étant configuré pour évacuer l'écoulement de fuite s'écoulant dans le passage de fuite (29) vers l'extérieur du perforateur hydraulique roto-percutant (2),
**caractérisé en ce que** le passage de fuite (29) s'étend du joint d'étanchéité principal arrière (27) jusqu'au joint d'étanchéité de secours arrière (28), **en ce que** la première portion d'emmanchement (14.1) est globalement cylindrique et présente un premier diamètre externe, et la deuxième portion d'emmanchement (14.2) est globalement cylindrique et présente un deuxième diamètre externe qui est strictement supérieur au premier diamètre externe, et **en ce que** le perforateur hydraulique roto-percutant (2) comporte des moyens de génération de pertes de charge disposés dans le passage de fuite (29) et configurés pour générer des pertes de charge dans le passage de fuite (29) lorsqu'un écoulement de fuite s'écoule dans le passage de fuite (29), les moyens de génération de pertes de charge comportant une surface de déviation (34) prévue sur l'emmanchement (14) et située entre la première portion d'emmanchement (14.1) et la deuxième portion d'emmanchement (14.2), la surface de déviation (34) étant configurée pour dévier un écoulement de fuite, s'écoulant dans le passage de fuite (29) en direction du joint d'étanchéité de secours arrière (28), dans une direction d'écoulement qui est transversale à l'axe longitudinal de l'emmanchement (14).

2. Perforateur hydraulique roto-percutant (2) selon la revendication 1, dans lequel la surface de déviation (34) est configurée pour dévier un écoulement de fuite, s'écoulant dans le passage de fuite (29) en direction du joint d'étanchéité de secours arrière (28), de telle sorte que l'écoulement de fuite s'écarte de l'axe longitudinal de l'emmanchement (14).

3. Perforateur hydraulique roto-percutant (2) selon la revendication 1 ou 2, dans lequel la surface de déviation (34) est annulaire.

4. Perforateur hydraulique roto-percutant (2) selon l'une quelconque des revendications 1 à 3, dans lequel la surface de déviation (34) s'étend selon une direction d'extension qui est sécante avec l'axe longitudinal de l'emmanchement (14).

5. Perforateur hydraulique roto-percutant (2) selon la revendication 4, dans lequel la surface de déviation (34) est inclinée par rapport à l'axe longitudinal de l'emmanchement (14) selon un angle d'inclinaison compris entre 1 et 89°, et par exemple entre 30 et 60°.

6. Perforateur hydraulique roto-percutant (2) selon l'une quelconque des revendications 1 à 5, dans lequel l'emmanchement (14) comporte une collerette de déviation (41) qui est prévue sur une surface extérieure de l'emmanchement (14) et qui comporte la surface de déviation (34).

7. Perforateur hydraulique roto-percutant (2) selon l'une quelconque des revendications 1 à 6, dans lequel l'emmanchement (14) comporte une gorge annulaire (39) prévue sur la surface externe de l'emmanchement (14) et située entre la première portion d'emmanchement (14.1) et la surface de déviation (34), le diamètre minimal de la gorge annulaire (39) étant inférieur au premier diamètre externe de la première portion d'emmanchement (14.1).

8. Perforateur hydraulique roto-percutant (2) selon l'une quelconque des revendications 1 à 7, dans lequel le passage de fuite (29) comporte une chambre d'évacuation (31) qui s'étend au moins en partie autour de l'emmanchement (14) et qui est située entre le joint d'étanchéité principal arrière (27) et le joint d'étanchéité de secours arrière (28), l'au moins un orifice d'évacuation de fluide (33) débouchant dans la chambre d'évacuation (31).

9. Perforateur hydraulique roto-percutant (2) selon l'une quelconque des revendications 1 à 8, dans lequel la partie d'injection de fluide (19) comporte une portion intermédiaire arrière qui est située axialement entre le joint d'étanchéité principal arrière (27) et le joint d'étanchéité de secours arrière (28), la portion intermédiaire arrière comportant une surface circonférentielle interne présentant une rugosité de surface qui est configurée pour générer des pertes de charge dans le passage de fuite (29) lorsqu'un écoulement de fuite s'écoule dans le passage de fuite (29), les moyens de génération de pertes étant au moins en partie formés par la rugosité de surface de la surface circonférentielle interne.

10. Perforateur hydraulique roto-percutant (2) selon l'une quelconque des revendications 1 à 9, lequel comprend en outre :
- un joint d'étanchéité de secours avant (44) qui est annulaire et qui s'étend autour de l'emmanchement (14), le joint d'étanchéité de secours avant (44) étant situé à l'avant du joint d'étanchéité principal avant (26) et étant fixé à la partie d'injection de fluide (19), le joint d'étanchéité de secours avant (44) étant configuré pour coopérer de manière étanche avec une troisième portion d'emmanchement (14.3) de l'emmanchement (14),
- un passage de fuite additionnel (45) qui est défini entre l'emmanchement (14) et la partie d'injection de fluide (19) et qui s'étend du joint d'étanchéité principal avant (26) jusqu'au joint d'étanchéité de secours avant (44), un écoulement de fuite étant destiné à s'écouler dans le passage de fuite additionnel (45) en cas de fuite de fluide d'injection au niveau du joint d'étanchéité principal avant (26),
- au moins un orifice d'évacuation de fluide additionnel (48) qui est prévu sur la partie d'injection de fluide (19) et qui est relié fluidiquement au passage de fuite additionnel (45), l'au moins un orifice d'évacuation de fluide additionnel (48) étant configuré pour évacuer l'écoulement de fuite s'écoulant dans le passage de fuite additionnel (45) vers l'extérieur du perforateur hydraulique roto-percutant (2),
- des moyens de génération de pertes de charge additionnels disposés dans le passage de fuite additionnel (45) et configurés pour générer des pertes de charge dans le passage de fuite additionnel (45) lorsqu'un écoulement de fuite s'écoule dans le passage de fuite additionnel (45).

11. Perforateur hydraulique roto-percutant (2) selon la revendication 10, dans lequel la troisième portion d'emmanchement (14.3) est globalement cylindrique et présente un troisième diamètre externe qui est strictement inférieur au premier diamètre externe.

12. Perforateur hydraulique roto-percutant (2) selon la revendication 11, dans lequel les moyens de génération de pertes de charge additionnels comportent une surface de déviation additionnelle (51) prévue sur la partie d'injection de fluide (19) et située entre la première portion d'emmanchement (14.1) et la troisième portion d'emmanchement (14.3), la surface de déviation additionnelle (51) étant configurée pour dévier un écoulement de fuite, s'écoulant dans le passage de fuite additionnel (45) en direction du joint d'étanchéité de secours avant (44), dans une direction d'écoulement qui est transversale à l'axe longitudinal de l'emmanchement (14).

## Patentansprüche

1. Hydraulischer Dreh-Schlagbohrhammer (2), der Folgendes umfasst:
- einen Bohrhammerkörper (3),
- einen Fluideinspritzteil (19), der an einem vorderen Teil des Bohrhammerkörpers (3) vorgesehen ist, wobei der Fluideinspritzteil (19) einen Längsdurchgang (22), einen Fluidversorgungseinlass (23), der dazu bestimmt ist, fluidisch mit einer Quelle des Einspritzfluids verbunden zu werden, und eine ringförmige Innennut (25) umfasst, die fluidisch mit dem Fluidversorgungseinlass verbunden ist und in den Längsdurchgang (22) mündet,
- einen Schaft (14), der dazu bestimmt ist, mit mindestens einer Bohrstange gekoppelt zu werden, die mit einem Werkzeug ausgestattet ist, wobei der Schaft (14) eine Längsachse aufweist und sich im Längsdurchgang (22) des Fluideinspritzteils (19) erstreckt, wobei sich die ringförmige Innennut (25) um den Schaft (14) herum erstreckt, wobei der Schaft (14) eine Fluideinspritzleitung (17), die sich über mindestens einen Teil einer Länge des Schafts (14) erstreckt, und eine Verbindungsöffnung (18) umfasst, die dazu konfiguriert ist, die ringförmige Innennut (25) und die Fluideinspritzleitung (17) fluidisch zu verbinden,
- einen Schlagkolben (5), der entlang einer Schlagachse (A) verschiebbar im Inneren des Bohrhammerkörpers (3) montiert und dazu konfiguriert ist, auf den Schaft (14) zu schlagen,
- eine vordere Hauptdichtung (26) und eine hintere Hauptdichtung (27), die ringförmig sind und sich jeweils um den Schaft (14) erstrecken, wobei die vordere und die hintere Hauptdichtung (26, 27) am Fluideinspritzteil (19) befestigt und axial auf beiden Seiten der ringförmigen Innennut (25) angeordnet sind, wobei die vordere und die hinter Hauptdichtung (26, 27) dazu konfiguriert sind, abdichtend mit einem ersten Schaftabschnitt (14.1) des Schafts (14) zusammenzuwirken,
- eine hintere Hilfsdichtung (28), die ringförmig ist und sich um den Schaft (14) herum erstreckt, wobei sich die hintere Hilfsdichtung (28) an der Rückseite der hinteren Hauptdichtung (27) befindet und am Fluideinspritzteil (19) befestigt ist, wobei die hintere Hilfsdichtung (28) dazu konfiguriert ist, abdichtend mit einem zweiten Schaftabschnitt (14.2) des Schafts (14) zusammenzuwirken,
- einen Leckagedurchgang (29), der zwischen dem Schaft (14) und dem Fluideinspritzteil (19) definiert ist, wobei eine Leckageströmung dazu bestimmt ist, im Falle einer Leckage des Einspritzfluids an der hinteren Hauptdichtung (27) in den Leckagedurchgang (29) zu strömen,
- mindestens eine Fluidaustrittsöffnung (33), die an dem Fluideinspritzteil (19) vorgesehen ist und fluidisch mit dem Leckagedurchgang (29) verbunden ist, wobei die mindestens eine Fluidaustrittsöffnung (33) dazu konfiguriert ist, die in dem Leckagedurchgang (29) strömende Leckageströmung aus dem hydraulischen Dreh-Schlagbohrhammer (2) nach außen abzuleiten,
**dadurch gekennzeichnet, dass** der Leckagedurchgang (29) sich von der hinteren Hauptdichtung (27) bis zur hinteren Hilfsdichtung (28) erstreckt, dadurch, dass der erste Schaftabschnitt (14.1) im Allgemeinen zylindrisch ist und einen ersten Außendurchmesser aufweist, und der zweite Schaftabschnitt (14.2) im Allgemeinen zylindrisch ist und einen zweiten Außendurchmesser aufweist, der strikt größer als der erste Außendurchmesser ist, und dadurch, dass der hydraulische Dreh-Schlagbohrhammer (2) Druckabfall-Erzeugungsmittel umfasst, die im Leckagedurchgang (29) angeordnet und dazu konfiguriert sind, Druckabfälle im Leckagedurchgang (29) zu erzeugen, wenn eine Leckageströmung im Leckagedurchgang (29) strömt, wobei die Druckabfall-Erzeugungsmittel eine Umlenkfläche (34) umfassen, die am Schaft (14) vorgesehen ist und sich zwischen dem ersten Schaftabschnitt (14.1) und dem zweiten Schaftabschnitt (14.2) befindet, wobei die Umlenkfläche (34) dazu konfiguriert ist, eine Leckageströmung, die im Leckagedurchgang (29) in Richtung der hinteren Hilfsdichtung (28) strömt, in einer Strömungsrichtung umzulenken, die quer zur Längsachse des Schafts (14) verläuft.

2. Hydraulischer Dreh-Schlagbohrhammer (2) nach Anspruch 1, wobei die Umlenkfläche (34) dazu konfiguriert ist, eine Leckageströmung, die im Leckagedurchgang (29) in Richtung der hinteren Hilfsdichtung (28) strömt, so umzulenken, dass die Leckageströmung von der Längsachse des Schafts (14) abrückt.

3. Hydraulischer Dreh-Schlagbohrhammer (2) nach Anspruch 1 oder 2, wobei die Umlenkfläche (34) ringförmig ist.

4. Hydraulischer Dreh-Schlagbohrhammer (2) nach einem der Ansprüche 1 bis 3, wobei sich die Umlenkfläche (34) in einer Erstreckungsrichtung erstreckt, die sich mit der Längsachse des Schafts (14) schneidet.

5. Hydraulischer Dreh-Schlagbohrhammer (2) nach Anspruch 4, wobei die Umlenkfläche (34) in Bezug auf die Längsachse des Schafts (14) in einem Neigungswinkel zwischen 1 und 89°, und zum Beispiel zwischen 30 und 60°, geneigt ist.

6. Hydraulischer Dreh-Schlagbohrhammer (2) nach einem der Ansprüche 1 bis 5, wobei der Schaft (14) einen Umlenkkragen (41) umfasst, der an einer Außenfläche des Schafts (14) vorgesehen ist und die Umlenkfläche (34) umfasst.

7. Hydraulischer Dreh-Schlagbohrhammer (2) nach einem der Ansprüche 1 bis 6, wobei der Schaft (14) eine ringförmige Nut (39) umfasst, die auf der Außenfläche des Schafts (14) vorgesehen ist und sich zwischen dem ersten Schaftabschnitt (14.1) und der Umlenkfläche (34) befindet, wobei der minimale Durchmesser der ringförmigen Nut (39) kleiner ist als der erster Außendurchmesser des ersten Schaftabschnitts (14.1).

8. Hydraulischer Dreh-Schlagbohrhammer (2) nach einem der Ansprüche 1 bis 7, wobei der Leckagedurchgang (29) eine Austrittskammer (31) umfasst, die sich mindestens teilweise um den Schaft (14) herum erstreckt und sich zwischen der hinteren Hauptdichtung (27) und der hinteren Hilfsdichtung (28) befindet, wobei die mindestens eine Fluidaustrittsöffnung (33) in die Austrittskammer (31) mündet.

9. Hydraulischer Dreh-Schlagbohrhammer (2) nach einem der Ansprüche 1 bis 8, wobei der Fluideinspritzteil (19) einen hinteren Zwischenabschnitt umfasst, der sich axial zwischen der hinteren Hauptdichtung (27) und der hinteren Hilfsdichtung (28) befindet, wobei der hintere Zwischenabschnitt eine innere Umfangsfläche umfasst, die eine Oberflächenrauheit aufweist und dazu konfiguriert ist, Druckabfälle im Leckagedurchgang (29) zu erzeugen, wenn eine Leckageströmung im Leckagedurchgang (29) strömt, wobei die Druckabfall-Erzeugungsmittel mindestens teilweise durch die Oberflächenrauheit der inneren Umfangsfläche gebildet werden.

10. Hydraulischer Dreh-Schlagbohrhammer (2) nach einem der Ansprüche 1 bis 9, der ferner Folgendes umfasst:
- eine vordere Hilfsdichtung (44), die ringförmig ist und sich um den Schaft (14) herum erstreckt, wobei sich die vordere Hilfsdichtung (44) an der Vorderseite der vorderen Hauptdichtung (26) befindet und am Fluideinspritzteil (19) befestigt ist, wobei die vordere Hilfsdichtung (44) dazu konfiguriert ist, abdichtend mit einem dritten Schaftabschnitt (14.3) des Schafts (14) zusammenzuwirken,
- einen zusätzlichen Leckagedurchgang (45), der zwischen dem Schaft (14) und dem Fluideinspritzteil (19) definiert ist und sich von der vorderen Hauptdichtung (26) bis zur vorderen Hilfsdichtung (44) erstreckt, wobei eine Leckageströmung dazu bestimmt ist, im Falle einer Leckage des Einspritzfluids an der vorderen Hauptdichtung (26) in den zusätzlichen Leckagedurchgang (45) zu strömen,
- mindestens eine zusätzliche Fluidaustrittsöffnung (48), die am Fluideinspritzteil (19) vorgesehen ist und fluidisch mit dem zusätzlichen Leckagedurchgang (45) verbunden ist, wobei die mindestens eine zusätzliche Fluidaustrittsöffnung (48) dazu konfiguriert ist, die in dem zusätzlichen Leckagedurchgang (45) strömende Leckageströmung aus dem hydraulischen Dreh-Schlagbohrhammer (2) nach außen abzuleiten,
- zusätzliche Druckabfall-Erzeugungsmittel, die im zusätzlichen Leckagedurchgang (45) angeordnet und dazu konfiguriert sind, Druckabfälle im zusätzlichen Leckagedurchgang (45) zu erzeugen, wenn eine Leckageströmung im zusätzlichen Leckagedurchgang (45) strömt.

11. Hydraulischer Dreh-Schlagbohrhammer (2) nach Anspruch 10, wobei der dritte Schaftabschnitt (14.3) im Allgemeinen zylindrisch ist und einen dritten Außendurchmesser aufweist, der strikt kleiner als der erste Außendurchmesser ist.

12. Hydraulischer Dreh-Schlagbohrhammer (2) nach Anspruch 11, wobei die zusätzlichen Druckabfall-Erzeugungsmittel eine zusätzliche Umlenkfläche (51) umfassen, die am Fluideinspritzteil (19) vorgesehen ist und sich zwischen dem ersten Schaftabschnitt (14.1) und dem dritten Schaftabschnitt (14.3) befindet, wobei die zusätzliche Umlenkfläche (51) dazu konfiguriert ist, eine Leckageströmung, die im zusätzlichen Leckagedurchgang (45) in Richtung der vorderen Hilfsdichtung (44) strömt, in einer Strömungsrichtung umzulenken, die quer zur Längsachse des Schafts (14) verläuft.

## Claims

1. A hydraulic rotary-percussive hammer drill (2) including:
- a hammer drill body (3),
- a fluid injection portion (19) provided on a front portion of the hammer drill body (3), the fluid injection portion (19) comprising a longitudinal passage (22), a fluid feed-in inlet (23) intended to be fluidly connected to an injection fluid source and an annular inner groove (25) fluidly connected to the fluid feed-in inlet and opening into the longitudinal passage (22),
- a shank (14) intended to be coupled to at least one drill bar equipped with a tool, the shank (14) having a longitudinal axis and extending in the longitudinal passage (22) of the fluid injection portion (19), the annular inner groove (25) extending around the shank (14), the shank (14) including a fluid injection conduit (17) extending over at least a portion of the length of the shank (14) and a communication orifice (18) configured to fluidly connect the annular inner groove (25) and the fluid injection conduit (17),
- a striking piston (5) slidably mounted inside the hammer drill body (3) along a striking axis (A) and configured to hit the shank (14),
- a front main sealing gasket (26) and a rear main sealing gasket (27) which are annular and each extending around the shank (14), the front and rear main sealing gaskets (26, 27) being fastened to the fluid injection portion (19) and being disposed axially on either side of the annular inner groove (25), the front and rear main sealing gaskets (26, 27) being configured to tightly cooperate with a first shank portion (14.1) of the shank (14),
- a rear backup sealing gasket (28) which is annular and which extends around the shank (14), the rear backup sealing gasket (28) being located at the rear of the rear main sealing gasket (27) and being fastened to the fluid injection portion (19), the rear backup sealing gasket (28) being configured to tightly cooperate with a second shank portion (14.2) of the shank (14),
- a leakage passage (29) which is defined between the shank (14) and the fluid injection portion (19), a leakage flow being intended to flow in the leakage passage (29) in case of injection fluid leakage at the rear main sealing gasket (27),
- at least one fluid discharge orifice (33) which is provided on the fluid injection portion (19) and which is fluidly connected to the leakage passage (29), the at least one fluid discharge orifice (33) being configured to discharge the leakage flow flowing in the leakage passage (29) outwardly of the hydraulic rotary-percussive hammer drill (2),
**characterized in that** the leakage passage (29) extends from the rear main sealing gasket (27) up to the rear backup sealing gasket (28), and **in that** the first shank portion (14.1) is generally cylindrical and has a first outer diameter, and the second shank portion (14.2) is generally cylindrical and has a second outer diameter which is strictly larger than the first outer diameter, and **in that** the hydraulic rotary-percussive hammer drill (2) includes pressure drop generation means disposed in the leakage passage (29) and configured to generate pressure drops in the leakage passage (29) when a leakage flow flows in the leakage passage (29), the pressure drop generation means including a deflection surface (34) provided on the shank (14) and located between the first shank portion (14.1) and the second shank portion (14.2), the deflection surface (34) being configured to divert a leakage flow, flowing in the leakage passage (29) towards the rear backup sealing gasket (28), in a flow direction which is transverse to the longitudinal axis of the shank (14).

2. The hydraulic rotary-percussive hammer drill (2) according to claim 1, wherein the deflection surface (34) is configured to divert a leakage flow, flowing in the leakage passage (29) towards the rear backup sealing gasket (28), such that the leakage flow deviates from the longitudinal axis of the shank (14).

3. The hydraulic rotary-percussive hammer drill (2) according to claim 1 or 2, wherein the deflection surface (34) is annular.

4. The hydraulic rotary-percussive hammer drill (2) according to any one of claims 1 to 3, wherein the deflection surface (34) extends according to a direction of extension that is secant with the longitudinal axis of the shank (14).

5. The hydraulic rotary-percussive hammer drill (2) according to claim 4, wherein the deflection surface (34) is inclined with respect to the longitudinal axis of the shank (14) according to an angle of inclination comprised between 1 and 89°, and for example between 30 and 60°.

6. The hydraulic rotary-percussive hammer drill (2) according to any one of claims 1 to 5, wherein the shank (14) includes a deflection collar (41) which is provided on an external surface of the shank (14) and which includes the deflection surface (34).

7. The hydraulic rotary-percussive hammer drill (2) according to any one of claims 1 to 6, wherein the shank (14) includes an annular groove (39) provided on the outer surface of the shank (14) is located between the first shank portion (14.1) and the deflection surface (34), a minimum diameter of the annular groove (39) being smaller than the first outer diameter of the first shank portion (14.1).

8. The hydraulic rotary-percussive hammer drill (2) according to any one of claims 1 to 7, wherein the leakage passage (29) includes a discharge chamber (31) which extends at least partially around the shank (14) and which is located between the rear main sealing gasket (27) and the rear backup sealing gasket (28), the at least one fluid discharge orifice (33) opening into the discharge chamber (31).

9. The hydraulic rotary-percussive hammer drill (2) according to any one of claims 1 to 8, wherein the fluid injection portion (19) includes a rear intermediate portion which is located axially between the rear main sealing gasket (27) and the rear backup sealing gasket (28), the rear intermediate portion including an inner circumferential surface having a surface roughness that is configured to generate pressure drops in the leakage passage (29) when a leakage flow flows in the leakage passage (29), the pressure drop generation means being at least partially formed by the surface roughness of the inner circumferential surface.

10. The hydraulic rotary-percussive hammer drill (2) according to any one of claims 1 to 9, which further comprises:
- a front backup sealing gasket (44) which is annular and which extends around the shank (14), the front backup sealing gasket (44) being located at the front of the front main sealing gasket (26) and being fastened to the fluid injection portion (19), the front backup sealing gasket (44) being configured to tightly cooperate with a third shank portion (14.3) of the shank (14),
- an additional leakage passage (45) which is defined between the shank (14) and the fluid injection portion (19) and which extends from the front main sealing gasket (26) up to the front backup sealing gasket (44), a leakage flow being intended to flow in the additional leakage passage (45) in case of injection fluid leakage at the front main sealing gasket (26),
- at least one additional fluid discharge orifice (48) which is provided on the fluid injection portion (19) and which is fluidly connected to the additional leakage passage (45), the at least one additional fluid discharge orifice (48) being configured to discharge leakage flow flowing in the additional leakage passage (45) outwardly of the hydraulic rotary-percussive hammer drill (2),
- additional pressure drop generation means disposed in the additional leakage passage (45) and configured to generate pressure drops in the additional leakage passage (45) when a leakage flow flows in the additional leakage passage (45).

11. The hydraulic rotary-percussive hammer drill (2) according to claim 10, wherein the third shank portion (14.3) is generally cylindrical and has a third outer diameter which is strictly smaller than the first outer diameter.

12. The hydraulic rotary-percussive hammer drill (2) according to claim 11, wherein the additional pressure drop generation means include an additional deflection surface (51) provided on the fluid injection portion (19) and located between the first shank portion (14.1) and the third shank portion (14.3), the additional deflection surface (51) being configured to divert a leakage flow, flowing in the additional leakage passage (45) towards the front backup sealing gasket (44), in a flow direction that is transverse to the longitudinal axis of the shank (14).
